# EUROPÄISCHE PATENTSCHRIFT

(11) **EP 3 741 255 B1**
(45) Veröffentlichungstag und Bekanntmachung des Hinweises auf die Patenterteilung: **22.04.2026**
(21) Anmeldenummer: 20172937.3
(22) Anmeldetag: 05.05.2020
(51) Int. Cl.: A47C 1/026, A47C 1/03

(54) **SCHWENKBESCHLAG UND MÖBEL**
PIVOT FITTING AND FURNITURE
FERRURE PIVOTANTE ET MEUBLE

(30) Priorität: 20.05.2019 DE 102019113246
(43) Veröffentlichungstag der Anmeldung: 25.11.2020
(73) Patentinhaber: Hettich Franke GmbH & Co. KG, 72336 Balingen-Weilstetten (DE)
(72) Erfinder: GRATHWOL, Steffen, 72336 Balingen (DE)
(74) Vertreter: Dantz, Jan Henning

(56) Entgegenhaltungen:
- EP-A1- 2 389 839
- EP-A1- 3 132 719
- DE-B3- 102012 100 443

## Beschreibung

Die vorliegende Erfindung betrifft einen Schwenkbeschlag, insbesondere für Verstellsegmente an Möbeln gemäß dem Oberbegriff des Anspruchs 1 sowie ein Möbel.

Solche Schwenkbeschläge werden bei Möbeln, insbesondere bei Polstermöbeln, beispielsweise Sofas, Sesseln oder Betten eingesetzt, um verschiedene Verstellsegmente wie Armlehnen, Kopfstützen oder dergleichen relativ zu einem Korpus des Möbels verschwenken zu können. Solche Schwenkbeschläge weisen üblicherweise Sperr- oder Rastmechanismen auf, die eine Fixierung eines solchen Schwenkbeschlages in Zwischenstellungen ermöglichen.

Je nach Anordnung des Schwenkbeschlages an dem Möbel kann es passieren, dass durch die Dicke der Polsterung eines Verstellsegmentes und/oder des Möbelkorpus in Folge des Aneinanderliegens des Verstellsegmentes an einem anderen Teil des Möbels ein unerwünschtes Drehmoment auf den Schwenkbeschlag ausgeübt wird, so dass, bedingt durch die Spannung der Polsterung, der Schwenkbeschlag in eine nicht erwünschte Zwischenposition gebracht wird, in der der Schwenkbeschlag dann verrastet oder gesperrt ist.

Zur Behebung dieses Problems ist es aus DE 10 2012 100 443 B3 bekannt, eine Feder in einer Abdeckung eines Hebelkopfes eines ersten oder zweiten Hebels einzusetzen, die eine Kraftwirkung auf einen der Hebel überträgt.

Die Feder stützt sich dabei mit einem ersten Ende an einer in den Seiten des Deckels ab, der sich seinerseits drehfest mit einem ersten Hebel gekoppelt ist, während ein zweites Ende der Feder drehfest mit dem zweiten Hebel gekoppelt ist.

Problematisch ist, dass bei manchen Schwenkbeschlägen nur ein einziger Schwenkhebel vorgesehen ist, während das relativ zu diesem zu verschwenkende Verstellsegment des Möbels an eine Lagerwelle angebunden ist, ein Ende der Feder in diesem Fall am Verstellsegment des Möbels abgestützt werden müsste, was sehr montageaufwändig ist.

Weitere Schwenkbeschläge sind aus den Druckschriften EP 3 132 719 A1 und EP 2 389 839 A1 bekannt.

Aufgabe der vorliegenden Erfindung ist es, einen Schwenkbeschlag der gattungsgemäßen Art dahingehend weiterzuentwickeln, dass zur Abstützung der Feder kein zweiter Hebel notwendig ist.

Diese Aufgabe wird durch einen Schwenkbeschlag mit den Merkmalen des Anspruchs 1 gelöst.

Diese Aufgabe wird des Weiteren durch ein Möbel mit den Merkmalen des Anspruchs 8 gelöst.

Im Falle des als Teilstück des Hebelkopfes des Hebels ausgebildeten Abstützelements kann dies aus dem Material des Hebelkopfes herausgebogen oder integral an diesem angeformt sein.

Mit einem solchermaßen ausgebildeten Schwenkbeschlag ist es möglich, diesen wahlweise mit einem oder zwei Hebeln auszubilden, da die Feder einerseits an dem einen Hebel und andererseits an der Lagerwelle angekoppelt ist.

Eine Ankoppelung an einen zweiten Hebel oder ein separates Möbelelement kann dadurch vermieden werden.

Vorteilhafte Ausführungsvarianten der Erfindung sind Gegenstand der Unteransprüche.

Denkbar ist außerdem, ein bereits am Schwenkbeschlag vorhandenes Bauteil zusätzlich als Abstützelement zu nutzen.

Gemäß einer weiteren Ausführungsvariante weist die Lagerwelle eine zentrale Öffnung auf, in der ein Bolzen aufgenommen ist.

Bevorzugt ist das zweite Ende der Feder als Mehrkantaufnahme ausgebildet.

Nach einer vorteilhaften Weiterbildung der Erfindung weist der Bolzen einen als Mehrkant ausgebildeten ersten Halsabschnitt auf, der in dem als Mehrkantaufnahme ausgebildeten zweiten Ende der Feder drehfest aufgenommen ist.

Nach einer vorteilhaften Weiterbildung weist der Bolzen einen als Mehrkant ausgebildeten zweiten Halsabschnitt auf, der in der als Mehrkantaufnahme ausgebildeten zentralen Öffnung der Lagerwelle drehfest aufgenommen ist. Dadurch ist das zweite Ende der Feder in einfacher Weise über den Bolzen drehfest mit der Lagerwelle gekoppelt.

Gemäß einer alternativen Ausführungsvariante ist an eine Lagerwelle in Verlängerung der zentralen Öffnung ein Mehrkant angeformt, der in dem als Mehrkantaufnahme ausgebildeten zweiten Ende der Feder drehfest aufgenommen ist.

Auch dadurch ist in einfacher Weise eine drehfeste Ankopplung des zweiten Endes der Feder mit der Lagerwelle verwirklicht.

In einer vorteilhaften Weiterbildung dieser Ausführungsvariante weist der Bolzen einen zylindrischen Halsabschnitt auf, der in einer zylindrisch ausgebildeten zentralen Öffnung der Lagerwelle aufgenommen ist und in diesem Fall lediglich der axialen Fixierung der Feder am Schwenkbeschlag dient.

Das erfindungsgemäße Möbel mit einem Korpus und an einem Korpus verschwenkbar gehaltenen Verstellsegment zeichnet sich dadurch aus, dass das Verstellsegment über wenigstens einen wie oben beschriebenen Schwenkbeschlag am Korpus befestigt ist.

Nachfolgend werden bevorzugte Ausführungsbeispiele anhand der beiliegenden Zeichnungen näher erläutert. Es zeigen:
- Figur 1: eine schematische perspektivische Explosionsdarstellung einer ersten Ausführungsvariante eines erfindungsgemäßen Schwenkbeschlages mit einem ersten Hebel und einem zweiten Hebel,
- Figur 2: eine Draufsicht auf den ersten Hebel mit weggelassener Abdeckung des Hebelkopfes zur Darstellung eines Teils der Lagerwelle und des Fixiermechanismus,
- Figur 3: eine Seitenschnittansicht des Schwenkbeschlages gemäß Figur 1,
- Figur 4: eine perspektivische Einzeldarstellung der Feder und einer die Feder am ersten Hebel axial fixierenden Ausführungsvariante eines Bolzens,
- Figur 5: eine der Figur 1 entsprechende perspektivische Explosionsdarstellung einer zweiten Ausführungsvariante eines erfindungsgemäßen Schwenkbeschlages mit alternativ ausgebildetem Bolzen und Lagerwelle,
- Figur 6: eine der Figur 3 entsprechende Schnittdarstellung des Schwenkbeschlages gemäß Figur 5,
- Figur 7: eine perspektivische Darstellung einer weiteren Ausführungsvariante eines erfindungsgemäßen Schwenkbeschlages mit nur einem Hebel,
- Figur 8: eine der Figur 6 entsprechende Darstellung des Schwenkbeschlages gemäß Figur 7,
- Figur 9: eine der Figur 1 entsprechende perspektivische Explosionsdarstellung einer weiteren alternativen Ausführungsvariante eines erfindungsgemäßen Schwenkbeschlages mit zwei Hebeln,
- Figur 10: eine Draufsicht auf den Schwenkbeschlag gemäß Figur 9 mit montierter Feder,
- Figur 11: eine der Figur 1 entsprechende perspektivische Explosionsdarstellung einer nochmals weiteren alternativen Ausführungsvariante eines erfindungsgemäßen Schwenkbeschlages mit zwei Hebeln,
- Figur 12: eine der Figur 3 entsprechende Seitenschnittansicht des Schwenkbeschlages gemäß Figur 11,
- Figuren 13 und 14: den Figuren 11 und 12 entsprechende Darstellungen einer weiteren Ausführungsvariante eines erfindungsgemäßen Schwenkbeschlages mit nur einem Hebel und
- Figur 15: eine perspektivische Ansicht eines Möbels.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Schwenkbeschlages, des ersten Hebels, der Lagerwelle, des Fixiermechanismus, der Feder und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren ist mit dem Bezugszeichen 1 jeweils eine Ausführungsvariante eines erfindungsgemäßen Schwenkbeschlages bezeichnet. Sämtliche Ausführungsvarianten eines derartigen Schwenkbeschlags 1 dienen insbesondere zur Verschwenkung von Verstellsegmenten 82 relativ zu einem Möbelkorpus 81 eines Möbels 8, wie es in Figur 15 beispielhaft dargestellt ist.

Während die in den Figuren 1 bis 6 und 9 bis 12 gezeigten Ausführungsvarianten von Schwenkbeschlägen 1 relativ zueinander verschwenkbare Hebel 2 und 3 aufweisen, sind die in den Figuren 7 und 8 sowie 13 und 14 gezeigten Ausführungsvarianten von Schwenkbeschlägen 1 mit lediglich einem Hebel 2 ausgestattet.

In sämtlichen der Ausführungsvarianten weist der Hebelarm 21 des ersten Hebels 2 (und, sofern vorhanden, der Hebelarm 31 des zweiten Hebels 3) mehrere Bohrungen auf, die dem Durchtritt von Schrauben zur Befestigung des Hebels 2, 3 an gegeneinander verschwenkbaren Teilen des Möbels 8 dienen.

Der erste Hebel 2 ist in sämtlichen dargestellten Ausführungsvarianten zweilagig ausgebildet, wobei zwischen voneinander weg gekröpften Hebelköpfen 22 des ersten Hebels 2 ein Fixiermechanismus 7, beispielsweise in Gestalt eines Rastmechanismus aufgenommen ist.

Eine Ausführung ohne einen solchen Fixiermechanismus ist in der Anmeldung ebenfalls möglich. Denkbar ist auch eine einlagige Ausführung des ersten Hebels 2.

Die in den Figuren 1 bis 4 gezeigte erste Variante eines erfindungsgemäßen Schwenkbeschlages 1 weist neben dem ersten Hebel 2 einen zweiten Hebel 3, eine Feder 4, bevorzugt in Gestalt einer Spiralfeder, auf, die über einen Bolzen 5 auf einer dem zweiten Hebel 3 abgewandten Seite des Hebelkopfes 22 des ersten Hebels 2 angeordnet ist.

Der Bolzen 5 weist einen Kopf 54 auf, der an einer dem ersten Hebel 2 abgewandten Außenseite der Feder 4 anliegt. Der Bolzenhals, der in der hier gezeigten Ausführungsvariante aus einem zylindrischen Halsabschnitt 51 sowie zwei als Mehrkant ausgebildeten Halsabschnitten 52, 53 besteht, durchdringt im montierten Zustand ein als Mehrkantaufnahme ausgebildetes zweites Ende 42 der Feder, eine Öffnung 63 einer Lagerwelle 6 und einer Öffnung in einer Scheibe 12, wobei der Bolzen 5 zusammen mit der Scheibe 12 die Bauteile des Schwenkbeschlages 1 axial zu einer Drehachse D des ersten Hebels 2 und der Lagerwelle 6 fixiert. Der Kopf 54 des Bolzen 5 deckt dabei zumindest das als Mehrkantaufnahme ausgebildete zweite Ende 42 der Feder 4 ab.

Die teilweise im Hebelkopf 22 aufgenommene Lagerwelle 6 weist eine erste Radialverzahnung 61 zur drehfesten Fixierung in einem Zahnring 32 des zweiten Hebels 3 auf sowie eine innerhalb des Hebelkopfes 22 aufgenommene zweite Radialverzahnung 62, die mit dem Fixiermechanismus 7 gekoppelt ist.

Der Fixiermechanismus 7 dient dabei der Fixierung des ersten Hebels 2 in unterschiedlichen Winkelstellungen innerhalb eines vorbestimmten Winkels α relativ zur Lagerwelle 6.

Zur näheren Beschreibung eines solchen als Klinkenmechanismus ausgebildeten Fixiermechanismus 7 sei auf die DE 10 2017 110 247 A1 verwiesen, auf die hiermit Bezug genommen wird.

Denkbar sind auch andere Ausgestaltungen eines solchen Fixiermechanismus 7. So kann beispielsweise anstelle der Radialverzahnung 61 auch eine Axialverzahnung als einkuppelbarer Formschluss zwischen Bauteilen verwendet werden. Denkbar ist auch ein Klemmmechanismus auf Basis eines Kraftschlusses.

Zur Fixierung eines ersten Endes 41 der Feder 4 an dem Hebel 2 steht aus dem Hebelkopf 22 ein als Stift ausgebildetes Abstützelement 11 vor.

Das erste Ende 41 der hier als Spiralfeder ausgebildeten Feder 4 ist dabei hakenförmig mit einem winklig umgebogenen Endstück 43 oder aber in einem Bogenauslauf ausgebildet, das in der Funktionsstellung das Abstützelement 11 umgreift.

Das zweite Ende 42 der Feder 4 ist hier als Mehrkantaufnahme ausgebildet, in der ein als Mehrkant ausgebildeter erster Halsabschnitt 53 des Bolzens 5 aufgenommen ist.

Wie in Figur 3 des Weiteren gezeigt, ist ein ebenfalls als Mehrkant ausgebildeter zweiter Halsabschnitt 52 des Bolzens 5 in einer als Mehrkantaufnahme ausgebildeten zentralen Öffnung 63 der Lagerwelle 6 drehfest aufgenommen.

Damit ist das zweite Ende 42 der Feder 4 drehfest mit der Lagerwelle 6 gekoppelt und das erste Ende 41 der Feder 4 am Abstützelement 11 am ersten Hebel 2 abgestützt, sodass damit ein entsprechendes Drehmoment einer unbeabsichtigten Verschwenkung des ersten Hebels 2 relativ zur Lagerwelle 6 und damit im Falle eines an der Lagerwelle 6 drehfest angeordneten zweiten Hebels 3 entgegen wirkt.

Alternativ zu einem am Hebelkopf 22 befestigten Stift als Abstützelement 11 ist es auch denkbar, je nach Ausgestaltung des Schwenkbeschlages ein bereits am Schwenkbeschlag 1 vorhandenes Bauteil als Abstützelement 11 zu nutzen.

So weist der in Figur 2 gezeigte beispielhafte Fixiermechanismus 7 zwei Rastklinken 71,72 auf, die über Haltebolzen am Hebelkopf 22 des ersten Hebels 2 schwenkbar gelagert sind.

Eine dieser Haltebolzen erstreckt sich dabei durch eine Bohrung im Hebelkopf 22 nach außen in Richtung der Feder 4 und bildet damit das Abstützelement 11 für das erste Ende 41 der Feder 4.

Die Rastklinken 71,72 dienen der Fixierung des Schwenkbeschlages 1 in einer vorbestimmten Raststellung bzw. der Freigabe der Lagerwelle 6 relativ zum ersten Hebel 2 bei einer Rückstellbewegung des Schwenkbeschlages 1.

Im Gegensatz zu der in den Figuren 1 bis 4 gezeigten Ausführungsvariante eines Schwenkbeschlages ist bei dem in den Figuren 5 und 6 dargestellte Schwenkbeschlag der Bolzen 5 mit einem Kopf 54 und lediglich einem zylindrischen Halsabschnitt 51 ausgebildet.

Zur Drehfixierung des zweiten Endes 42 der Feder 4 mit der Lagerwelle 6 steht aus dem Hebelkopf 22 des ersten Hebels 2 in Verlängerung der zentralen Öffnung 63 ein an der Lagerwelle 6 angeformter Mehrkant 64 vor, der in dem als Mehrkantaufnahme ausgebildeten Ende 42 der Feder 4 drehfest aufgenommen ist.

Der Bolzen 5 dient in diesem Fall lediglich der axialen Fixierung der Feder 4 am ersten Hebel 2.

Das der Feder 4 abgewandte Ende der Lagerwelle 6 ist wiederum über die erste Radialverzahnung 61 mit einem zweiten Hebel 3 drehfest gekoppelt, wie es in Figur 6 gezeigt ist.

Die Figuren 7 und 8 zeigen eine Ausführung eines Schwenkbeschlages 1 mit nur dem ersten Hebel 2.

Die Lagerwelle 6 steht auf der der Feder 4 abgewandten Seite des ersten Hebels 2 aus dem Hebelkopf 22 so weit vor, dass die Radialverzahnung 61 außerhalb des Hebelkopfes 22 positioniert ist, sodass an dieser Radialverzahnung 61 direkt ein entsprechendes Koppelglied eines Verstellsegmentes eines Möbels anschließbar ist.

Im Übrigen entspricht diese Variante der anhand der Figuren 5 und 6 beschriebenen Ausführungsvariante des Schwenkbeschlages 1.

Die in den Figuren 9 und 10 gezeigte Ausführungsvariante eines Schwenkbeschlages 1 entspricht im Wesentlichen der in den Figuren 1 bis 4 gezeigten Ausführungsvariante.

Hier ist im Gegensatz zu der in Figur 1 gezeigten Ausführungsvariante das Abstützelement 11 als in Richtung der Feder 4 vorstehender, am Hebelkopf montierter Stift ausgebildet.

Denkbar ist prinzipiell auch, das Abstützelement 11 als in Richtung der Feder 4 vorstehendes Teilstück eines Hebelkopfes 22 des Hebels 2 auszubilden.

Desweiteren steht ein als Vielkant oder Zahnkranz ausgebildeter Mehrkant 65 der Lagerwelle 6 aus dem Hebelkopf 22 in Richtung der Feder 4 vor. Die zentrale Öffnung 63 der Lagerwelle 6 ist hier wiederum als Mehrkant, insbesondere als Vierkant ausgebildet und dient der Aufnahme des als Vierkant ausgebildeten zweiten Halsabschnittes 52 des Bolzens 5.

Figur 10 zeigt beispielhaft die Kopplung des ersten Endes 41 der Feder 4 über das umgebogene Endstück 43 an dem Abstützelement 11 am Hebelkopf 22 des ersten Hebels 2.

Die in den Figuren 11 und 12 gezeigte weitere Ausführungsvariante eines Schwenkbeschlages 1 zeigt zwei Hebelarme 2,3, entsprechend der in den Figuren 9 und 10 gezeigten Ausführungsvariante des Schwenkbeschlages 1.

Die Lagerwelle 6 weist an ihrem der Feder 4 zugewandten Ende wiederum einen in der Formgestalt zur Mehrkantaufnahme des zweiten Endes 42 der Feder 4 passenden Endstücks 64 auf, das an einen als Vielkant oder Zahnkranz ausgebildeten Mehrkant 65 der Lagerwelle 6 anschließt, der in Richtung der Feder 4 aus dem Hebelkopf 22 des ersten Hebels 2 vorsteht.

Die Figuren 13 und 14 schließlich zeigen eine Ausführungsvariante eines erfindungsgemäßen Schwenkbeschlages 1, die im Wesentlichen der in Figur 11 und 12 gezeigten Ausführungsvariante entspricht, lediglich ohne zweiten Hebel 3.

Die Figur 15 zeigt einen beispielhaften Aufbau eines Möbels 8 und einen Korpus 81 und eines an dem Korpus 81 verschwenkbar gehaltenen Verstellsegments 82, wobei das Verstellsegment 82 über einen solchen Schwenkbeschlag 1 am Korpus 81 des Möbels 8 verschwenkbar gehalten ist.

### Bezugszeichenliste

- 1: Schwenkbeschlag

- 2: erster Hebel
- 21: Hebelarm
- 22: Hebelkopf

- 3: zweiter Hebel
- 31: Hebelarm
- 32: Zahnring

- 4: Feder
- 41: erstes Ende
- 42: zweites Ende
- 43: Endstück

- 5: Bolzen
- 51: Halsabschnitt
- 52: Halsabschnitt
- 53: Halsabschnitt
- 54: Kopf

- 6: Lagerwelle
- 61: Radialverzahnung
- 62: Radialverzahnung
- 63: Öffnung
- 64: Mehrkant
- 65: Mehrkant

- 7: Fixiermechanismus
- 71: Rastklinke
- 72: Rastklinke

- 8: Möbel
- 81: Möbelkorpus
- 82: Verstellsegment

- 11: Abstützelement
- 12: Scheibe

- D: Achse
- V: Verstellrichtung
- R: Rückstellrichtung

## Patentansprüche

1. Schwenkbeschlag (1), insbesondere für Verstellsegmente an Möbeln, aufweisend
- einen zweilagigen ersten Hebel (2), der auf einer Lagerwelle (6) schwenkbar gelagert ist,
- einen zwischen voneinander weg gekröpften Hebelköpfen (22) des ersten Hebels (2) aufgenommenen Fixiermechanismus (7), mit dem der Hebel (2) in unterschiedlichen Winkelstellungen innerhalb eines vorbestimmten Winkels (α) relativ zu der Lagerwelle (6) fixierbar ist,
- eine Feder (4) zur Übertragung eines Drehmoments auf den Hebel (2),
- wobei ein erstes Ende (41) der Feder (4) an den Hebel (2) und ein zweites Ende (42) der Feder (4) drehfest an der Lagerwelle (6) angekoppelt ist,
**dadurch gekennzeichnet, dass**
- aus einer der Feder (4) zugewandten Seite des ersten Hebels (2) ein Abstützelement (11) vorsteht, an dem das erste Ende (41) der Feder (4) angekoppelt ist,
- wobei eine am ersten Hebel (2) schwenkbar gelagerten Rastklinke (72) des Fixiermechanismus (7) in einer Raststellung des Schwenkbeschlags (1) in Eingriff mit einer Verzahnung (61, 62) der Lagerwelle (6) zur drehfesten Fixierung eines zweiten Hebels (3) oder eines relativ zum ersten Hebel (2) schwenkbaren Möbelsegments steht, und
- wobei das Abstützelement (11) als in Richtung der Feder (4) vorstehender Stift, Teilstück des Hebelkopfes (22) des Hebels (2) oder Ende eines Haltebolzens der am ersten Hebel (2) schwenkbar gelagerten Rastklinke (72) des Fixiermechanismus (7) ausgebildet ist.

2. Schwenkbeschlag nach einem der vorstehenden Ansprüche, **dadurch gekennzeichnet, dass** die Lagerwelle (6) eine zentrale Öffnung (63) aufweist, in der ein Bolzen (5) aufgenommen ist.

3. Schwenkbeschlag nach einem der vorstehenden Ansprüche, **dadurch gekennzeichnet, dass** das zweite Ende (42) der Feder (4) als Mehrkantaufnahme ausgebildet ist.

4. Schwenkbeschlag nach Anspruch 2 und 3, **dadurch gekennzeichnet, dass** der Bolzen (5) einen als Mehrkant ausgebildeten ersten Halsabschnitt (53) aufweist, der in dem als Mehrkantaufnahme ausgebildeten zweiten Ende (42) der Feder (4) drehfest aufgenommen ist.

5. Schwenkbeschlag nach Anspruch 4, **dadurch gekennzeichnet, dass** der Bolzen (5) einen als Mehrkant ausgebildeten zweiten Halsabschnitt (52) aufweist, der in der als Mehrkantaufnahme ausgebildeten zentralen Öffnung (63) der Lagerwelle (6) drehfest aufgenommen ist.

6. Schwenkbeschlag nach Anspruch 2 und 3, **dadurch gekennzeichnet, dass** an der Lagerwelle (6) in Verlängerung der zentralen Öffnung (63) ein Mehrkant (64) angeformt ist, der in dem als Mehrkantaufnahme ausgebildeten zweiten Ende (42) der Feder (4) drehfest aufgenommen ist.

7. Schwenkbeschlag nach Anspruch 6, **dadurch gekennzeichnet, dass** der Bolzen (5) einen zylindrischen Halsabschnitt (51) aufweist, der in einer zylindrisch ausgebildeten zentralen Öffnung (63) der Lagerwelle (6) aufgenommen ist.

8. Möbel (8) mit einem Korpus (81) und einem an dem Korpus (81) verschwenkbar gehaltenen Verstellsegment (82), **dadurch gekennzeichnet, dass** das Verstellsegment (82) über wenigstens einen Schwenkbeschlag (1) nach einem der vorhergehenden Ansprüche am Korpus (81) befestigt ist.

## Claims

1. Pivot fitting (1), in particular for adjustable segments on pieces of furniture, comprising
- a two-layer first lever (2) which is pivotably mounted on a bearing shaft (6),
- a fixing mechanism (7) accommodated between lever heads (22) of the first lever (2) which are cranked away from each other, with which the lever (2) can be fixed in different angular positions within a predetermined angle (α) relative to the bearing shaft (6),
- a spring (4) for transmitting torque to the lever (2),
- wherein a first end (41) of the spring (4) is coupled to the lever (2) and a second end (42) of the spring (4) is coupled to the bearing shaft (6) in a rotationally fixed manner,
**characterized in that**
- a support element (11) protrudes from a side of the first lever (2) facing the spring (4), to which the first end (41) of the spring (4) is coupled,
- wherein a detent pawl (72) of the fixing mechanism (7), which is pivotably mounted on the first lever (2), engages with a toothing (61, 62) of the bearing shaft (6) in a detent position of the pivot fitting (1) for the rotationally fixed fixing of a second lever (3) or a furniture segment that can be pivoted relative to the first lever (2), and
- wherein the support element (11) is designed as a pin protruding in the direction of the spring (4), a section of the lever head (22) of the lever (2) or the end of a retaining bolt of the detent pawl (72) of the fixing mechanism (7) pivotably mounted on the first lever (2).

2. Pivot fitting according to one of the preceding claims, **characterized in that** the bearing shaft (6) has a central opening (63) in which a bolt (5) is accommodated.

3. Pivot fitting according to one of the preceding claims, **characterized in that** the second end (42) of the spring (4) is designed as a polygonal receptacle.

4. Pivot fitting according to claims 2 and 3, **characterized in that** the bolt (5) has a first neck section (53) designed as a polygon, which is accommodated in a rotationally fixed manner in the second end (42) of the spring (4) designed as a polygonal receptacle.

5. Pivot fitting according to claim 4, **characterized in that** the bolt (5) has a second neck section (52) designed as a polygon, which is accommodated in a rotationally fixed manner in the central opening (63) of the bearing shaft (6) designed as a polygonal receptacle.

6. Pivot fitting according to claims 2 and 3, **characterized in that** a polygon (64) is integrally formed on the bearing shaft (6) in extension of the central opening (63), which polygon is accommodated in a rotationally fixed manner in the second end (42) of the spring (4) which is designed as a polygonal receptacle.

7. Pivot fitting according to claim 6, **characterized in that** the bolt (5) has a cylindrical neck section (51) which is accommodated in a cylindrically designed central opening (63) of the bearing shaft (6).

8. Piece of furniture (8) having a body (81) and an adjustment segment (82) pivotably held on the body (81), **characterized in that** the adjustment segment (82) is fastened to the body (81) via at least one pivot fitting (1) according to one of the preceding claims.

## Revendications

1. Ferrure pivotante (1), en particulier pour des segments mobiles de meubles, comportant
- un premier levier (2) à deux niveaux qui est supporté de façon pivotante sur un arbre de palier (6),
- un mécanisme de fixation (7) logé entre des têtes de levier (22) du premier levier (2) coudées à l'opposé l'une de l'autre, avec lequel le levier (2) peut être fixé dans différentes positions angulaires dans les limites d'un angle (α) prédéterminé par rapport à l'arbre de palier (6),
- un ressort (4) destiné à transmettre un couple de rotation au levier (2),
- une première extrémité (41) du ressort (4) étant couplée au levier (2) et une deuxième extrémité (42) du ressort (4) étant couplée à l'arbre de palier (6) de manière solidaire en rotation,
**caractérisée en ce que**
- un élément d'appui (11), auquel la première extrémité (41) du ressort (4) est couplée, dépasse sur un côté du premier levier (2) tourné vers le ressort (4),
- un cliquet d'enclenchement (72) du mécanisme de fixation (7) supporté de façon pivotante sur le premier levier (2) étant en prise, dans une position d'enclenchement de la ferrure pivotante (1), avec une denture (61, 62) de l'arbre de palier (6) pour fixer de manière solidaire en rotation un deuxième levier (3) ou un segment de meuble pivotant par rapport au premier levier (2) et
- l'élément d'appui (11) étant conçu comme une goupille qui dépasse dans la direction du ressort (4), une partie de la tête de levier (22) du levier (2) ou une extrémité d'un boulon de maintien du cliquet d'engagement (72) du mécanisme de fixation (7) supporté de façon pivotante sur le premier levier (2).

2. Ferrure pivotante selon l'une des revendications précédentes, **caractérisée en ce que** l'arbre de palier (6) présente une ouverture centrale (63) dans laquelle un boulon (5) est logé.

3. Ferrure pivotante selon l'une des revendications précédentes, **caractérisée en ce que** la deuxième extrémité (42) du ressort (4) est conçue comme un réceptacle polygonal.

4. Ferrure pivotante selon les revendications 2 et 3, **caractérisée en ce que** le boulon (5) comporte une section de collet (53) conçue comme un polygone, qui est logée de façon solidaire en rotation dans la deuxième extrémité (42) du ressort (4) conçue comme un réceptacle polygonal.

5. Ferrure pivotante selon la revendication 4, **caractérisée en ce que** le boulon (5) comporte une deuxième section de collet (52) conçue comme un polygone, qui est logée de façon solidaire en rotation dans l'ouverture centrale (63) de l'arbre de palier (6) conçue comme un réceptacle polygonal.

6. Ferrure pivotante selon les revendications 2 et 3, **caractérisée en ce qu'**est formé sur l'arbre de palier (6), dans le prolongement de l'ouverture centrale (63), un polygone (64) qui est logé de façon solidaire en rotation dans la deuxième extrémité (42) du ressort (4) conçue comme un réceptacle polygonal.

7. Ferrure pivotante selon la revendication 6, **caractérisée en ce que** le boulon (5) comporte une section de collet cylindrique (51) qui est logée dans l'ouverture centrale (63) de forme cylindrique de l'arbre de palier (6).

8. Meuble (8) avec un corps (81) et un segment mobile (82) capable de pivoter par rapport au corps (81), **caractérisé en ce que** le segment mobile (82) est fixé au corps (81) par l'intermédiaire d'au moins une ferrure pivotante (1) selon l'une des revendications précédentes.
